# EUROPÄISCHE PATENTSCHRIFT

(11) **EP 3 654 812 B1**
(45) Veröffentlichungstag und Bekanntmachung des Hinweises auf die Patenterteilung: **07.04.2021**
(21) Anmeldenummer: 18746638.8
(22) Anmeldetag: 18.07.2018
(51) Int. Cl.: A47L 13/58, A47L 13/255

(54) **REINIGUNGSSYSTEM**
CLEANING SYSTEM
SYSTÈME DE NETTOYAGE

(30) Priorität: 21.07.2017 DE 102017006890
(43) Veröffentlichungstag der Anmeldung: 27.05.2020
(73) Patentinhaber: Carl Freudenberg KG, 69469 Weinheim (DE)
(72) Erfinder: DINGERT, Uwe, 69518 Abtsteinach (DE); MESSINEO, Carlo, 20126 Milano (IT)
(86) Internationale Anmeldenummer: PCT/EP2018/069462
(87) Internationale Veröffentlichungsnummer: WO 2019/016248

(56) Entgegenhaltungen:
- WO-A1-2016/083281
- DE-A1-102011 017 445
- DE-U1-202008 014 219

## Beschreibung

### Technisches Gebiet

Die Erfindung betrifft ein Reinigungssystem, umfassend einen Eimer und ein Reinigungsgerät mit einem Moppkopf, wobei der Moppkopf einen Tragkörper und Reinigungsfransen umfasst, die am Tragkörper festgelegt sind, wobei der Tragkörper auf seiner den Reinigungsfransen abgewandten Seite mit einem Stiel verbunden ist, und eine im Eimer angeordnete Auswaschvorrichtung zum Auswaschen der Reinigungsfransen, umfassend einen durch eine erste Betätigungsvorrichtung in eine Auf- und Abwärtsbewegung versetzbaren Korb, und eine im Eimer angeordnete Ausschleudervorrichtung zum Trockenschleudern der Reinigungsfransen, umfassend den Korb, der durch eine zweite Betätigungsvorrichtung in eine Rotationsbewegung versetzbar ist, und einen Zentrierdorn, der zur Zentrierung des Reinigungsgeräts im Korb angeordnet ist, wobei der Tragkörper im Wesentlichen scheibenförmig ausgebildet ist, mit einer umfangsseitigen Begrenzung und mit einer größten Erstreckung d1 zwischen zwei einander gegenüberliegenden Umfangsbereichen, wobei der Korb rotationssymmetrisch ausgebildet ist, mit einer größten lichten ersten Weite d2 und wobei ein erstes Verhältnis aus d2 zu d1 ≥ 1,5 ist.

### Stand der Technik

Ein solches Reinigungssystem ist aus der WO 2016/083281 A1 bekannt. Das Reinigungssystem umfasst eine Bewässerungsvorrichtung für das Reinigungsgerät und einen rotierbaren Entwässerungskorb, wobei die Entwässerungsvorrichtung ein mit Frischwasser befüllbares Frischwasserreservoir umfasst, das durch eine Frischwasserleitung strömungsleitend mit dem Entwässerungskorb verbunden ist. Das Frischwasserreservoir ist ringförmig ausgebildet und umschließt den Entwässerungskorb außenumfangsseitig. Das Frischwasserreservoir weist eine Oberseite und eine Unterseite auf, wobei die Oberseite eine Befüllöffnung für das Frischwasser aufweist und die Unterseite einen Anschluss für die Frischwasserleitung. Der Entwässerungskorb umfasst einen Frischwasserdom, der mit der Frischwasserleitung strömungsleitend verbunden und in den Entwässerungskorb vorgewölbt ist. Der Frischwasserdom hat einen Boden und einen Mantel, wobei der Boden flüssigkeitsdicht ausgebildet ist und der Mantel Durchbrechungen aufweist, die vom Frischwasser während der bestimmungsgemäßen Verwendung der Entwässerungsvorrichtung im Wesentlichen radial nach außen durchströmbar sind. Außerdem umfasst die Frischwasserleitung ein durchströmbares Durchflussventil, das in Durchflussrichtung zwischen dem Frischwasserreservoir und dem Frischwasserdom angeordnet ist. In Abhängigkeit davon, ob das Reinigungsgerät mit Frischwasser gereinigt oder trockengeschleudert werden soll, wird das Durchflussventil entsprechend betätigt. Die Betätigung erfolgt dadurch, dass das Reinigungsgerät mit seinen Reinigungsfransen auf den Frischwasserdom aufgesetzt wird. Das Durchflussventil kann durch axiale Belastung des Entwässerungskorbs auf Druck in Offenstellung bringbar sein. Bei Entlastung des Entwässerungskorbs kann das Durchflussventil demgegenüber federkraftbeaufschlagt in Geschlossenstellung gebracht werden.

Ein weiteres Reinigungssystem ist allgemein bekannt, wobei das Reinigungssystem neben dem Eimer ein Reinigungsgerät mit einem Moppkopf umfasst, wobei der Moppkopf einen Tragkörper und Reinigungsfransen umfasst, die am Tragkörper festgelegt sind, wobei der Tragkörper auf seiner den Reinigungsfransen abgewandten Seite mit einem Stiel verbunden ist. Das vorbekannte Reinigungssystem weist zusätzlich eine Auswringvorrichtung mit einem trichterförmig ausgebildeten Auswringkorb auf.
Die Auswringvorrichtung ist auf den oberen Rand des Eimers zerstörungsfrei lösbar und formschlüssig aufgeclipst. Der Moppkopf kann von oben in den Auswringkorb eingesetzt und dann mittels des Stiels in den Korb hineingedrückt werden. Dabei wird Reinigungsflüssigkeit aus den Reinigungsfransen ausgepresst.

Beim Hineindrücken des Moppkopfs in den Auswringkorb verringert dieser durch gelenkige Lamellen seinen Außendurchmesser proportional zum Druck, den der Benutzer mittels des Stiels auf den Moppkopf ausübt.
Dadurch wird das Auspressen der Reinigungsflüssigkeit aus den Reinigungsfransen zusätzlich unterstützt.
Die Handhabung des vorbekannten Reinigungssystem ist wenig komfortabel, weil erhebliche Kräfte erforderlich sind, um die Reinigungsfransen ausreichend stark auswringen zu können, insbesondere um anschließend empfindliche Oberflächen mit nur leicht feuchten Reinigungsfransen reinigen zu können.

Außerdem ist ein Reinigungssystem bekannt, mit einer im Eimer angeordneten Ausschleudervorrichtung zum Trockenschleudern von Reinigungsfransen eines Reinigungsgeräts. Die Ausschleudervorrichtung umfasst einen Korb, der zum Beispiel durch Betätigung eines Fußpedals in eine Rotationsbewegung versetzbar ist.
Der Moppkopf des Reinigungsgeräts weist dabei einen Tragkörper auf, dessen Durchmesser im Wesentlichen der lichten Weite des Korbs entspricht und die Öffnung des Korbs deshalb praktisch vollständig überdeckt. Die Reinigungsfransen sind in axialer Richtung des Korbs zwischen dem Tragkörper und dem Boden des Korbs verpresst angeordnet.

Außerdem ist ein weiteres Reinigungssystem bekannt, bei dem im Eimer ein Zentrierdorn angeordnet ist, auf den der Moppkopf zum Trockenschleudern der Reinigungsfransen direkt aufsetzbar ist. Um den Moppkopf in eine Rotationsbewegung zu versetzen, kann entweder ein Fußpedal als Betätigungsvorrichtung vorgesehen sein oder ein Stiel, der nach Art eines Drillbohrers funktioniert. Einen Korb weist ein solches Reinigungssystem nicht auf.

Zum Ausschleudern der Reinigungsfransen wird der Moppkopf mittels der Betätigungsvorrichtung in eine Drehbewegung versetzt. Durch die Fliehkräfte erstrecken sich die Reinigungsfransen in radialer Richtung vom Tragkörper und dem Stiel weg in Richtung der Begrenzungswandung des Eimers.
So lange die Reinigungsfransen eine radiale Erstreckung über alles aufweisen, die kleiner als der Durchmesser des Eimers in diesem Bereich ist, funktioniert das Trockenschleudern der Reinigungsfransen hinreichend gut.
Zum wirkungsvollen und raschen Reinigen zu reinigender Flächen sind jedoch vergleichsweise lange Reinigungsfransen von Vorteil, um in wenigen Arbeitsgängen möglichst große Flächen reinigen zu können.
Zum wirkungsvollen und raschen Trockenschleudern der Reinigungsfransen ist es erforderlich, dass diese während ihrer Rotation um den Zentrierdorn nicht die den Zentrierdorn umschließende Begrenzungswandung des Eimers berühren.
Eine solche Berührung der Begrenzungswandung des Eimers hätte zur Folge, dass die Rotation des Moppkopfs unerwünscht abgebremst würde, höhe Kräfte zur Aufrechterhaltung der Rotation erforderlich wären und das Trockenschleudern der Reinigungsfransen deshalb nur unzureichend funktionieren würde.
Um die zuvor genannten Nachteile zu vermeiden, könnte der Eimer einen sehr großen Durchmesser aufweisen, der derart bemessen ist, dass auch lange Reinigungsfransen den Eimer beim Trockenschleudern nicht berühren. Solche Eimer hätten jedoch unerwünscht große Abmessungen und wären aufgrund ihres großen Volumens nicht praktisch zu handhaben.

### Darstellung der Erfindung

Der Erfindung liegt die Aufgabe zugrunde, ein Reinigungssystem der vorbekannten Art derart weiterzuentwickeln, dass dieses trotz kompakter Abmessungen sehr gute Gebrauchseigenschaften aufweist, insbesondere das in einem kompakten Eimer und einem kompakten Korb auch lange Reinigungsfransen eines Reinigungsgeräts zunächst gründlich ausgewaschen und anschließend gut trockengeschleudert werden können und dass das Reinigungsgerät während seiner bestimmungsgemäßen Verwendung durch vergleichsweise lange Reinigungsfransen einen großen Wischbereich aufweist und deshalb auch große Flächen schnell und wirkungsvoll gereinigt werden können.

Diese Aufgabe wird erfindungsgemäß durch ein Reinigungssystem mit den Merkmalen von Anspruch 1 gelöst. Auf vorteilhafte Ausgestaltungen nehmen die Unteransprüche Bezug.

Zur Lösung der Aufgabe ist ein Reinigungssystem vorgesehen, umfassend einen Eimer und ein Reinigungsgerät mit einem Moppkopf, wobei der Moppkopf einen Tragkörper und Reinigungsfransen umfasst, die am Tragkörper festgelegt sind, wobei der Tragkörper auf seiner den Reinigungsfransen abgewandten Seite mit einem Stiel verbunden ist, und eine im Eimer angeordnete Auswaschvorrichtung zum Auswaschen der Reinigungsfransen, umfassend einen durch eine erste Betätigungsvorrichtung in eine Auf- und Abwärtsbewegung versetzbaren Korb, und eine im Eimer angeordnete Ausschleudervorrichtung zum Trockenschleudern der Reinigungsfransen, umfassend den Korb, der durch eine zweite Betätigungsvorrichtung in eine Rotationsbewegung versetzbar ist, und einen Zentrierdorn, der zur Zentrierung des Reinigungsgeräts im Korb angeordnet ist, wobei der Tragkörper im Wesentlichen scheibenförmig ausgebildet ist, mit einer umfangsseitigen Begrenzung und mit einer größten Erstreckung d1 zwischen zwei einander gegenüberliegenden Umfangsbereichen, wobei der Korb rotationssymmetrisch ausgebildet ist, mit einer größten lichten ersten Weite d2 und wobei ein erstes Verhältnis aus d2 zu d1 ≥ 1,5 ist.

Hierbei ist von Vorteil, dass das Reinigungssystem gute Gebrauchseigenschaften aufweist und dass die Reinigungsfransen des Reinigungsgeräts im erfindungsgemäßen Reinigungssystem sowohl gründlich ausgewaschen als auch anschließend wirkungsvoll und bequem trockengeschleudert werden können.

Zur Funktion wird Folgendes ausgeführt:
Zum Auswaschen der Reinigungsfransen wird das Reinigungsgerät mit seinem Moppkopf in den Korb der Auswaschvorrichtung eingesetzt. Der Korb ist dabei im Eimer so weit wie möglich abgesenkt und zwar in Reinigungsflüssigkeit, die im Eimer aufgenommen ist.
Um die Reinigungsfransen gründlich auswaschen zu können, ist es erforderlich, dass diese während des Auswaschens ausreichend von Reinigungsflüssigkeit benetzt sind sowie eine gute Beweglichkeit relativ zueinander aufweisen und nach Möglichkeit frei in der Reinigungsflüssigkeit schwimmen können.
Es wäre nicht zielführend, die Reinigungsfransen zwischen Tragkörper und Korb relativ zueinander zu verpressen. Durch die dann nicht mehr vorhandene oder zumindest stark eingeschränkte Relativbeweglichkeit zueinander könnten die Reinigungsfransen nicht mehr gründlich ausgewaschen werden.
Aus diesem Grund ist von Vorteil, wenn das Verhältnis aus d2 zu d1 ≥ 1,5 ist. Durch das genannte Verhältnis ist in jedem Fall sichergestellt, dass in radialer Richtung zwischen dem Außenumfang des Tragkörpers und dem Umfang des Korbs ein Ringraum verbleibt, der nach oben offen ist. Während des Auswaschens der Reinigungsfransen können sich diese relativ frei zueinander bewegen, und der nach oben offene Ringraum verhindert, dass die Reinigungsfransen miteinander verpresst und daher nicht ausreichend gründlich auswaschbar sind.

Im Anschluss an das Auswaschen der Reinigungsfransen in der Auswaschvorrichtung wird der tief im Eimer befindliche Korb durch die erste Betätigungsvorrichtung in eine Aufwärtsbewegung versetzt, derart, dass sich der Korb oberhalb des Wasserspiegels im Eimer befindet. Nun bildet derselbe Korb, der zuvor Bestandteil der Auswaschvorrichtung war, einen Bestandteil der Ausschleudervorrichtung.
Der Moppkopf mit den zuvor ausgewaschenen Reinigungsfransen wird nun zum Trockenschleudern der Reinigungsfransen durch eine zweite Betätigungsvorrichtung zusammen mit dem Korb in eine Rotationsbewegung versetzt. Die Reinigungsfransen, auch dann, wenn sie eine größte radiale Erstreckung über alles aufweisen, die größer als die Abmessungen des Eimers ist, sind zum Trockenschleudern im Korb abgelegt und können dadurch die Begrenzungswandung des Eimers nicht berühren.
Mit vergleichsweise geringem Kraftaufwand lässt sich der Korb durch die zweite Betätigungsvorrichtung in eine schnelle Rotationsbewegung versetzen, sodass die Reinigungsfransen effizient, d. h. in kurzer Zeit sehr weitgehend, trockenzuschleudern sind.

Durch das erfindungsgemäße erste Verhältnis können auch lange Reinigungsfransen in kompakten Eimern und kompakten Körben zunächst gut ausgewaschen und anschließend effizient trockengeschleudert werden.

Gemäß einer vorteilhaften Ausgestaltung kann es vorgesehen sein, dass das erste Verhältnis 1,5 bis 2,5 beträgt. Hierbei ist von Vorteil, dass der zuvor beschriebene und für gute Gebrauchseigenschaften beim Auswaschen erforderliche Ringraum stets erhalten ist.
Wird das erste Verhältnis demgegenüber deutlich größer als 2,5 ist das Reinigungsgerät wegen seiner sehr langen Reinigungsfransen einerseits in einer akzeptablen Zeit nicht mehr gründlich auswaschbar.

Andererseits ist die Handhabung des Reinigungsgeräts zum Wischen von zu reinigenden Flächen dann nicht mehr gut. Das Reinigungsgerät wäre in einem solchen Fall unhandlich und schwer.

Radial vom Tragkörper abstehende Reinigungsfransen weisen herstellungsbedingt eine größte radiale Erstreckung über alles d3 auf, wobei ein zweites Verhältnis aus d3 zu d2 > 1 ist.
Weiter bevorzugt beträgt das zweite Verhältnis 1,25 bis 1,75.
Durch ein solches Verhältnis ist klar, dass die Länge der Reinigungsfransen größer sein kann als der Durchmesser des Korbs. Beim Trockenschleudern der Reinigungsfransen werden diese innerhalb des Korbs gehalten, und es wird vermieden, dass die Reinigungsfransen beim Trockenschleudern die Begrenzungswand des Eimers berühren und die Rotationsbewegung dadurch abgebremst wird.

Gemäß einer vorteilhaften Ausgestaltung kann es vorgesehen sein, dass der Eimer den Korb mit radialem Abstand umschließt und, über eine Rotationsachse des Korbs betrachtet, eine lichte zweite Weite d4 aufweist und dass ein drittes Verhältnis aus d3 zu d4 > 1 ist.
Weiter bevorzugt beträgt das dritte Verhältnis 1,25 bis 1,75.
Das zweite und das dritte Verhältnis sind im Wesentlichen gleich. Das ist insbesondere dann gegeben, wenn der Korb eine möglichst große lichte erste Weite d2 aufweist, um auch viele lange Reinigungsfransen problemlos aufnehmen zu können. Die lichte erste Weite d2 ist dann am größten, wenn sie praktisch der zweiten lichten Weite d4 des Eimers entspricht.
Ist das dritte Verhältnis wesentlich größer als 1,75, ist die Handhabung des Reinigungsgeräts, wie zuvor beschrieben, wegen der dann sehr langen Reinigungsfransen, wenig zufriedenstellend.

Der Tragkörper und der Korb können einen im Wesentlichen kreisringförmig ausgebildeten Ringraum begrenzen, wobei der Ringraum eine radiale Weite W aufweist und wobei ein viertes Verhältnis aus W zu d3 ≥ 0,25 ist.
Das vierte Verhältnis beträgt besonders bevorzugt 0,33 bis 0,67.
Durch ein solches Verhältnis ist sichergestellt, dass sich die Reinigungsfransen beim Auswaschen in der Auswaschvorrichtung stets ausreichend frei und relativ zueinander bewegen können. Die Reinigungsfransen werden wegen des nach oben offenen Ringraums vom Tragkörper an ihrer Beweglichkeit höchstens unwesentlich gehindert. Auch dann, wenn die Reinigungsfransen durch maximale Aufnahme von Reinigungsflüssigkeit ein maximales Volumen aufweisen, werden Sie nicht unerwünscht stark miteinander verpresst, sondern können durch den Ringraum bedarfsweise nach oben ausweichen.

Der Zentrierdorn ist bevorzugt in der Rotationsachse des Korbs angeordnet, wobei der Zentrierdorn und der Korb zerstörungsfrei lösbar sowie kraft- und/oder formschlüssig miteinander verbunden sind.
Der Korb kann beispielsweise durch eine Rastverbindung mit dem Zentrierdorn verbunden sein. Diese Rastverbindung gewährleistet, dass der Korb durch die erste Betätigungsvorrichtung mittels des Zentrierdorns im Eimer durch eine Auf- und Abbewegung höhenverstellbar ist.

Die erste Betätigungsvorrichtung kann durch einen Hebel mit zumindest einem Gelenk gebildet sein, wobei der Zentrierdorn einerseits und ein erstes Betätigungspedal andererseits des Gelenks angeordnet sind. Das Betätigungspedal kann als Fußpedal ausgebildet sein. Dadurch ist es für den Benutzer des Reinigungssystems problemlos möglich, das Reinigungsgerät beim Auswaschen und anschließenden Trockenschleudern mit beiden Händen am Stiel zu umfassen und das Betätigungspedal mit einem Fuß zu bedienen. Der Korb kann bei betätigter erster Betätigungsvorrichtung am höchsten im Eimer und vollständig oberhalb eines im Wesentlichen mittleren Wasserspiegels im Eimer angeordnet sein. Durch die Betätigung der ersten Betätigungsvorrichtung wird der Korb innerhalb des Eimers in die Ausschleuder-Position gebracht. Um das Reinigungsgerät möglichst schnell und wirkungsvoll ausschleudern zu können, ist es zweckmäßig, wenn der Korb zum Trockenschleudern der Reinigungsfransen im Eimer vollständig außerhalb der Reinigungsflüssigkeit angeordnet ist.

Der Korb kann bei nicht-betätigter erster Betätigungsvorrichtung am niedrigsten im Eimer und zumindest teilweise unterhalb des im Wesentlichen mittleren Wasserspiegels im Eimer angeordnet sein. Weiter bevorzugt kann der Korb bei nicht-betätigter erster Betätigungsvorrichtung im Eimer vollständig unterhalb des im Wesentlichen mittleren Wasserspiegels im Eimer angeordnet sein. Hierbei ist von Vorteil, dass der Moppkopf und damit auch die Reinigungsfransen beim Auswaschen vollständig in die Reinigungsflüssigkeit eingetaucht sind. Das Auswaschen der Reinigungsfransen geschieht deshalb besonders schnell und gründlich.

Die zweite Betätigungsvorrichtung kann durch ein zweites Betätigungspedal gebildet sein und ein Getriebe zur Umwandlung einer translatorischen Bewegung des zweiten Betätigungspedals in eine rotatorische Bewegung des Korbs umfassen.

Im Hinblick auf einen möglichst einfachen und kostengünstigen Aufbau des Reinigungssystems, insbesondere im Hinblick auf einen möglichst teilarmen Aufbau des Reinigungssystems, können die erste Betätigungseinrichtung und die zweite Betätigungseinrichtung in einem gemeinsamen Betätigungspedal zusammengefasst sein. Auch wird die Handhabung des Reinigungssystems für den Benutzer dadurch erleichtert.

Die zweite Betätigungsvorrichtung kann zum Beispiel einen Freilauf umfassen, sodass der Korb mit dem darin angeordneten Moppkopf, einmal angetrieben, auch dann - zumindest zeitweilig - in Rotation bleibt, wenn das Betätigungspedal nicht betätigt wird.

Der Eimer kann eine mit einer Reinigungsflüssigkeit maximal befüllbare Innenhöhe aufweisen, die im Wesentlichen der doppelten Höhe des im Wesentlichen mittleren Wasserspiegels im Eimer und im Wesentlichen der doppelten Höhe des Korbs entspricht. Solche Größenverhältnisse haben sich insbesondere deshalb als vorteilhaft bewährt, weil ein und dasselbe Reinigungssystem einerseits zum Auswaschen der Reinigungsfransen und andererseits zum Trockenschleudern der zuvor in der Reinigungsflüssigkeit ausgewaschenen Reinigungsfransen verwendet werden kann. Die Reinigungsfransen sind beim Auswaschen idealerweise vollständig in die Reinigungsflüssigkeit eingetaucht. Beim Ausschleudern kommen die trockenzuschleudernden Reinigungsfransen mit der Reinigungsflüssigkeit im Eimer dann idealerweise nicht mehr in Berührung.

### Kurzbeschreibung der Zeichnung

Ein Ausführungsbeispiel des erfindungsgemäßen Reinigungssystems wird nachfolgend anhand der Figuren 1 bis 3 näher erläutert.

Die Figuren 1 bis 3 zeigen jeweils in schematischer Darstellung,
- Figur 1: einen Eimer mit Auswaschvorrichtung und Ausschleudervorrichtung, wobei in Figur 1 die Auswaschvorrichtung in Betrieb ist,
- Figur 2: den Korb aus Figur 1 als Einzelteil,
- Figur 3: das Reinigungssystem aus Figur 1, wobei in Figur 3 die Ausschleudervorrichtung in Betrieb ist.

### Ausführung der Erfindung

In den Figuren 1 und 3 ist dasselbe Reinigungssystem in unterschiedlichen Betriebszuständen gezeigt.
In Figur 1 ist die Auswaschvorrichtung 8 zum Auswaschen der Reinigungsfransen 5 in Betrieb, in Figur 3 demgegenüber die Ausschleudervorrichtung 12 zum Trockenschleudern der zuvor ausgewaschenen Reinigungsfransen 5.

Das Reinigungssystem umfasst den Eimer 1, der im hier gezeigten Ausführungsbeispiel aus einem polymeren Werkstoff besteht.
Außerdem umfasst das Reinigungssystem ein Reinigungsgerät 2 in Form eines Fransenmopps, wobei das Reinigungsgerät 2 den Moppkopf 3 umfasst. Der Moppkopf 3 umfasst seinerseits den Tragkörper 4 und die Reinigungsfransen 5, die am Tragkörper 4 festgelegt sind. Auf seiner den Reinigungsfransen 5 abgewandten Seite 6 ist der Tragkörper 4 mit dem Stiel 7 verbunden, wobei der Stiel 7 in diesem Beispiel durch ein kardanisches Gelenk mit dem Tragkörper 4 verbunden ist.

Im Eimer 1 sind die Auswaschvorrichtung 8 und die Ausschleudervorrichtung 12 angeordnet.
Die Auswaschvorrichtung 8 ist zum Auswaschen der Reinigungsfransen 5 vorgesehen.
Die Ausschleudervorrichtung 12 ist demgegenüber zum Trockenschleudern der Reinigungsfransen 5 vorgesehen.

Ein entscheidendes Bauteil sowohl der Auswaschvorrichtung 8 als auch der Ausschleudervorrichtung 12 ist der gemeinsame Korb 11, der als Bestandteil der Auswaschvorrichtung 8 durch die erste Betätigungsvorrichtung 9 in eine Auf- und Abwärtsbewegung 10 und als Bestandteil der Ausschleudervorrichtung 12 durch die zweite Betätigungsvorrichtung 13 in eine Rotationsbewegung 14 versetzbar ist.
Die beiden Betätigungsvorrichtungen 9, 13 können zum Beispiel in einer Baueinheit zusammengefasst oder separat voneinander verbaut sein.

Im hier gezeigten Ausführungsbeispiel ist der Zentrierdorn 15 vorgesehen, zur Zentrierung sowohl des Reinigungsgeräts 2 im Korb 11 als auch zur Zentrierung des Korbs 11 im Eimer 1.

Zur Funktion wird Folgendes ausgeführt:
Zum Auswaschen der Reinigungsfransen 5 wird das Reinigungsgerät 2 mit seinem Moppkopf 3 in den Korb 11 der Auswaschvorrichtung 8 eingesetzt. Der Korb 11 ist dabei im Eimer 1 so weit wie möglich abgesenkt und zwar vollständig in die Reinigungsflüssigkeit 28, die im Eimer 1 ist.
Um die Reinigungsfransen 5 gründlich auswaschen zu können, ist es erforderlich, dass diese während des Auswaschens eine gute Beweglichkeit relativ zueinander aufweisen und nach Möglichkeit frei in der Reinigungsflüssigkeit 28 schwimmen können.
Das erste Verhältnis aus d2 zu d1 ≥ 1,5 ist.
Durch das genannte erste Verhältnis ist in jedem Fall sichergestellt, dass in radialer Richtung zwischen dem Außenumfang des Tragkörpers 4 und dem Umfang des Korbs 11 ein Ringraum 21 verbleibt, der nach oben offen ist. Während des Auswaschens der Reinigungsfransen 5 können sich diese deshalb besonders gut relativ frei zueinander bewegen, und der nach oben offene Ringraum 21 verhindert, dass die Reinigungsfransen 5 miteinander verpresst, in ihrer Relativbeweglichkeit relativ zueinander gehindert und daher nicht wirkungsvoll auswaschbar sind.

Die nachfolgend genannten Verhältnisse sind in Kombination miteinander entscheidend dafür, dass ein und dasselbe Reinigungssystem einerseits sehr gut zum Auswaschen der Reinigungsfransen 5 und andererseits sehr gut zum Trockenschleudern der Reinigungsfransen 5 verwendbar ist.

Bei den nachfolgend genannten Verhältnissen geht es immer darum, dass sich die auszuwaschenden Reinigungsfransen 5 in der Auswaschvorrichtung 8 relativ unbeeinflusst voneinander und relativ frei zueinander bewegen können.

In der Ausschleudervorrichtung 12 sollen die zuvor ausgewaschenen Reinigungsfransen 5 möglichst rasch und gut trockengeschleudert werden.

Im hier gezeigten Ausführungsbeispiel ist der Korb 11 durch einen kreisförmigen Boden gebildet und durch einen kreisringförmigen Mantel, der mit dem Boden verbunden ist. Der Korb 11 ist materialeinheitlich ausgebildet, besteht aus einem polymeren Werkstoff und ist wasserdurchlässig.
d1 bezeichnet den Durchmesser des Tragkörpers 4, d2 den Durchmesser des Korbs 11, d3 den Durchmesser der Reinigungsfransen 5, die radial vom Tragkörper 4 abstehen, wobei die radiale Erstreckung über alles, also von einem freien Ende der Reinigungsfasern 5 über den Tragkörper 4 zum radial gegenüberliegenden freien Ende der Reinigungsfasern 5 gemessen wird.
d4 bezeichnet den Durchmesser des Eimers 1 im Bereich des Korbs 11, wobei der Eimer 1 im hier dargestellten Ausführungsbeispiel im Wesentlichen oval ausgebildet ist.

W bezeichnet die radiale Weite des Ringraums 21, der in radialer Richtung innen vom Tragkörper 4 und in radialer Richtung außen vom Mantel des Korbs 11 begrenzt ist.

Im hier gezeigten Ausführungsbeispiel beträgt das erste Verhältnis 1,5 bis 2,5, das zweite Verhältnis 1,25 bis 1,75, ebenso wie das dritte Verhältnis. Das vierte Verhältnis beträgt im hier gezeigten Ausführungsbeispiel etwa 0,5.

Insbesondere beim Trockenschleudern der Reinigungsfransen 5 in der Ausschleudervorrichtung 12 ist von hervorzuhebendem Vorteil, dass die Reinigungsfransen 5 die Begrenzungswandung des Eimers dadurch, dass die Reinigungsfransen 5 im Korb 11 angeordnet sind, nicht berühren.

In Figur 1 ist der Korb 11 bei nicht-betätigter erster Betätigungsvorrichtung 9 gezeigt, wobei der Korb 11 und der im Korb 11 angeordnete Moppkopf 3 am niedrigsten und vollständig unterhalb des mittleren Wasserspiegels 25 im Eimer 1 angeordnet sind.
Die Reinigungsfransen schweben weitgehend frei innerhalb der Reinigungsflüssigkeit 28 und werden dadurch gut ausgewaschen.

In Figur 3 ist die erste Betätigungsvorrichtung 9 betätigt und der Korb 11 und der Moppkopf 3 sind im Eimer 1 am höchsten und vollständig oberhalb des mittleren Wasserspiegels 25 angeordnet.

Das gesamte Reinigungssystem hat einen einfachen und teilarmen Aufbau, ist dadurch einfach und kostengünstig herstellbar, hat ein, bezogen auf die vielen Funktionalitäten, relativ geringes Gewicht und lässt sich gut handhaben.

In Figur 2 ist der Korb 11 aus den Figuren 1 und 3 als Einzelteil dargestellt.

Der Korb 11 ist ein zentraler Bestandteil sowohl der Auswaschvorrichtung 8 als auch der Ausschleudervorrichtung 12.
Bezugszeichen 20 bezeichnet die Rotationsachse und Bezugszeichen 30 die Höhe des Korbs 11. In der Rotationsachse 20 ist während der bestimmungsgemäßen Verwendung des Reinigungssystems der zur Anwendung gelangende Moppkopf 3 angeordnet.

## Patentansprüche

1. Reinigungssystem, umfassend einen Eimer (1) und ein Reinigungsgerät (2) mit einem Moppkopf (3), wobei der Moppkopf (3) einen Tragkörper (4) und Reinigungsfransen (5) umfasst, die am Tragkörper (4) festgelegt sind, wobei der Tragkörper (4) auf seiner den Reinigungsfransen (5) abgewandten Seite (6) mit einem Stiel (7) verbunden ist, und eine im Eimer (1) angeordnete Auswaschvorrichtung (8) zum Auswaschen der Reinigungsfransen (5), umfassend einen durch eine erste Betätigungsvorrichtung (9) in eine Auf- und Abwärtsbewegung (10) versetzbaren Korb (11), und eine im Eimer (1) angeordnete Ausschleudervorrichtung (12) zum Trockenschleudern der Reinigungsfransen (5), umfassend den Korb (11), der durch eine zweite Betätigungsvorrichtung (13) in eine Rotationsbewegung (14) versetzbar ist, und einen Zentrierdorn (15), der zur Zentrierung des Reinigungsgeräts (2) im Korb (11) angeordnet ist, wobei der Tragkörper (4) im Wesentlichen scheibenförmig ausgebildet ist, mit einer umfangsseitigen Begrenzung (16) und mit einer größten Erstreckung d1 zwischen zwei einander gegenüberliegenden Umfangsbereichen (17, 18), wobei der Korb (11) rotationssymmetrisch ausgebildet ist, mit einer größten lichten ersten Weite d2 und wobei ein erstes Verhältnis aus d2 zu d1 ≥ 1,5 ist, **dadurch gekennzeichnet, dass** der Korb (11) bei nicht-betätigter erster Betätigungsvorrichtung (9) am niedrigsten im Eimer (1) und zumindest teilweise unterhalb eines im Wesentlichen mittleren Wasserspiegels (25) im Eimer (1) angeordnet ist.

2. Reinigungssystem nach Anspruch 1, **dadurch gekennzeichnet, dass** das erste Verhältnis 1,5 bis 2,5 beträgt.

3. Reinigungssystem nach Anspruch 1, **dadurch gekennzeichnet, dass** die radial vom Tragkörper (4) abstehenden Reinigungsfransen (5) herstellungsbedingt eine größte radiale Erstreckung über alles d3 aufweisen und dass ein zweites Verhältnis aus d3 zu d2 > 1 ist.

4. Reinigungssystem nach Anspruch 3, **dadurch gekennzeichnet, dass** das zweite Verhältnis 1,25 bis 1,75 beträgt.

5. Reinigungssystem nach Anspruch 1, **dadurch gekennzeichnet, dass** der Eimer (1) den Korb (11) mit radialem Abstand (19) umschließt und, über eine Rotationsachse (20) des Korbs (11) betrachtet, eine lichte zweite Weite d4 aufweist und dass ein drittes Verhältnis aus d3 zu d4 > 1 ist.

6. Reinigungssystem nach Anspruch 5, **dadurch gekennzeichnet, dass** das dritte Verhältnis 1,25 bis 1,75 beträgt.

7. Reinigungssystem nach einem der voranstehenden Ansprüche, **dadurch gekennzeichnet, dass** der Tragkörper (4) und der Korb (11) einen im Wesentlichen kreisringförmig ausgebildeten Ringraum (21) begrenzen, dass der Ringraum (21) eine radiale Weite W aufweist und dass ein viertes Verhältnis aus W zu d3 ≥ 0,25 ist.

8. Reinigungssystem nach Anspruch 7, **dadurch gekennzeichnet, dass** das vierte Verhältnis 0,33 bis 0,67 beträgt.

9. Reinigungssystem nach einem der voranstehenden Ansprüche, **dadurch gekennzeichnet, dass** der Zentrierdorn (15) in der Rotationsachse (20) des Korbs (11) angeordnet ist und dass der Zentrierdorn (15) und der Korb (11) zerstörungsfrei lösbar sowie kraft- und/oder formschlüssig miteinander verbunden sind.

10. Reinigungssystem nach einem der voranstehenden Ansprüche, **dadurch gekennzeichnet, dass** die erste Betätigungsvorrichtung (9) durch einen Hebel (22) mit zumindest einem Gelenk (23) gebildet ist und dass der Zentrierdorn (15) einerseits und ein erstes Betätigungspedal (24) andererseits des Gelenks (23) angeordnet ist.

11. Reinigungssystem nach einem der voranstehenden Ansprüche, **dadurch gekennzeichnet, dass** der Korb (11) bei betätigter erster Betätigungsvorrichtung (9) am höchsten im Eimer (1) und vollständig oberhalb des im Wesentlichen mittleren Wasserspiegels (25) im Eimer (1) angeordnet ist.

12. Reinigungssystem nach einem der voranstehenden Ansprüche, **dadurch gekennzeichnet, dass** die zweite Betätigungsvorrichtung (13) durch ein zweites Betätigungspedal (26) gebildet ist und ein Getriebe (27) zur Umwandlung einer translatorischen Bewegung des zweiten Betätigungspedals (26) in eine rotatorische Bewegung des Korbs (11) umfasst.

13. Reinigungssystem nach einem der voranstehenden Ansprüche, **dadurch gekennzeichnet, dass** der Eimer (1) eine mit einer Reinigungsflüssigkeit (28) maximal befüllbare Innenhöhe (29) aufweist, die im Wesentlichen der doppelten Höhe des im Wesentlichen mittleren Wasserspiegels (25) im Eimer (1) und im Wesentlichen der doppelten Höhe (30) des Korbs (11) entspricht.

## Claims

1. Cleaning system, including a bucket (1) and a cleaning device (2) with a mop head (3), wherein the mop head (3) includes a carrying body (4) and cleaning fringes (5) which are secured to the carrying body (4), wherein the carrying body (4) is connected to a handle (7) on its side (6) remote from the cleaning fringes (5), and a washing device (8) arranged in the bucket (1) for washing out the cleaning fringes (5), including a basket (11) which is settable into an up and down movement (10) by means of a first actuating device (9), and a spinning device (12) arranged in the bucket (1) for dry spinning the cleaning fringes (5), including the basket (11) which is settable into a rotational movement (14) by means of a second actuating device (13), and a centering mandrel (15) which is arranged in the basket (11) for centering the cleaning device (2), wherein the carrying body (4) is realized in a substantially disc-shaped manner, with a circumferential boundary (16) and with a very large extension d1 between two circumferential regions (17, 18) located opposite one another, wherein the basket (11) is realized in a rotationally symmetrical manner, with a very large first clearance d2 and wherein a first ratio is produced from d2 to d1 > 1.5, **characterized in that**, when the first actuating device (9) is not actuated, the basket (11) is arranged lowest in the bucket (1) and at least partially below a substantially average water level (25) in the bucket (1).

2. Cleaning system according to Claim 1, **characterized in that** the first ratio is between 1.5 and 2.5.

3. Cleaning system according to Claim 1, **characterized in that** the cleaning fringes (5), which stand out radially from the carrying body (4), comprise a very large radial extension overall d3 due to the manufacturing and **in that** a second ratio is produced from d3 to d2 > 1.

4. Cleaning system according to Claim 3, **characterized in that** the second ratio is between 1.25 and 1.75.

5. Cleaning system according to Claim 1, **characterized in that** the bucket (1) surrounds the basket (11) at a radial distance (19) and, when viewed above a rotational axis (20) of the basket (11), comprises a second clearance d4 and **in that** a third ratio is produced from d3 to d4 > 1.

6. Cleaning system according to Claim 5, **characterized in that** the third ratio is between 1.25 and 1.75.

7. Cleaning system according to one of the preceding claims, **characterized in that** the carrying body (4) and the basket (11) define an annular space (21) which is realized in a substantially circular ring-shaped manner, **in that** the annular space (21) comprises a radial width W and **in that** a fourth ratio is produced from W to d3 > 0.25.

8. Cleaning system according to Claim 7, **characterized in that** the fourth ratio is between 0.33 and 0.67.

9. Cleaning system according to one of the preceding claims, **characterized in that** the centering mandrel (15) is arranged in the rotational axis (20) of the basket (11) and **in that** the centering mandrel (15) and the basket (11) are connected together in a non-destructively releasable manner and in a non-positive and/or positive locking manner.

10. Cleaning system according to one of the preceding claims, **characterized in that** the first actuating device (9) is formed by a lever (22) with at least one joint (23) and **in that** the centering mandrel (15) is arranged on one side and a first actuating pedal (24) on the other side of the joint (23).

11. Cleaning system according to one of the preceding claims, **characterized in that**, when the first actuating device (9) is actuated, the basket (11) is arranged highest in the bucket (1) and fully above the substantially average water level (25) in the bucket (1).

12. Cleaning system according to one of the preceding claims, **characterized in that** the second actuating device (13) is formed by a second actuating pedal (26) and includes a gear unit (27) for converting a translatory movement of the second actuating pedal (26) into a rotary movement of the basket (1)

13. Cleaning system according to one of the preceding claims, **characterized in that** the bucket (1) comprises an inner height (29) which can be filled to the maximum with a cleaning liquid (28) and corresponds substantially to twice the height of the substantially average water level (25) in the bucket (1) and substantially to twice the height (30) of the basket (11).

## Revendications

1. Système de nettoyage, comprenant un seau (1) et un appareil de nettoyage (2) doté d'une tête à franges (3), la tête à franges (3) comprenant un corps de support (4) et des franges de nettoyage (5) qui sont immobilisées sur le corps de support (4), le corps de support (4) étant relié à un manche (7) sur son côté (6) détourné des franges de nettoyage (5), et un dispositif de rinçage (8) disposé dans le seau (1) pour rincer les franges de nettoyage (5), comprenant un panier (11) pouvant être soumis à un mouvement montant et descendant (10) par un premier dispositif d'actionnement (9), et un dispositif d'essorage (12) disposé dans le seau (1) pour sécher les franges de nettoyage (5) par essorage, comprenant le panier (11) qui peut être soumis à un mouvement de rotation (14) par un deuxième dispositif d'actionnement (13), et une broche de centrage (15) qui est disposée dans le panier (11) pour centrer l'appareil de nettoyage (2), le corps de support (4) étant réalisé substantiellement en forme de disque doté d'une limite périphérique (16) et d'une dimension la plus grande d1 entre deux zones périphériques (17, 18) opposées l'une à l'autre, le panier (11) étant réalisé à symétrie de révolution avec une première largeur libre d2 la plus grande, et un premier rapport entre d2 et d1 ≥ 1,5, **caractérisé en ce que** le panier (11), lorsque le premier dispositif d'actionnement (9) n'est pas actionné, est disposé le plus bas dans le seau (1) et au moins en partie au-dessous d'un niveau de l'eau (25) substantiellement moyen dans le seau (1).

2. Système de nettoyage selon la revendication 1, **caractérisé en ce que** le premier rapport est de 1,5 à 2,5.

3. Système de nettoyage selon la revendication 1, **caractérisé en ce que** les franges de nettoyage (5) faisant saillie radialement à partir du corps de support (4) présentent du fait de la fabrication une plus grande dimension radiale hors tout d3, et **en ce qu'**un deuxième rapport entre d3 et d2 > 1.

4. Système de nettoyage selon la revendication 3, **caractérisé en ce que** le deuxième rapport est de 1,25 à 1,75.

5. Système de nettoyage selon la revendication 1, **caractérisé en ce que** le seau (1) entoure le panier (11) avec une distance radiale (19), et vu par un axe de rotation (20) du panier (11), présente une deuxième largeur libre d4, et **en ce qu'**un troisième rapport entre d3 et d4 > 1.

6. Système de nettoyage selon la revendication 5, **caractérisé en ce que** le troisième rapport est de 1,25 à 1,75.

7. Système de nettoyage selon l'une quelconque des revendications précédentes, **caractérisé en ce que** le corps de support (4) et le panier (11) limitent un espace annulaire (21) réalisé substantiellement en forme d'anneau circulaire, **en ce que** l'espace annulaire (21) présente une largeur radiale W, et **en ce qu'**un quatrième rapport entre W et d3 ≥ 0,25.

8. Système de nettoyage selon la revendication 7, **caractérisé en ce que** le quatrième rapport est de 0,33 à 0,67.

9. Système de nettoyage selon l'une quelconque des revendications précédentes, **caractérisé en ce que** la broche de centrage (15) est disposée sur l'axe de rotation (20) du panier (11), et **en ce que** la broche de centrage (15) et le panier (11) sont reliés l'un à l'autre de manière amovible sans dommage et par adhérence et/ou par complémentarité de forme.

10. Système de nettoyage selon l'une quelconque des revendications précédentes, **caractérisé en ce que** le premier dispositif d'actionnement (9) est formé par un levier (22) doté d'au moins une articulation (23), et **en ce que** la broche de centrage (15) est disposée sur un côté et une première pédale d'actionnement (24) est disposée sur l'autre côté de l'articulation (23).

11. Système de nettoyage selon l'une quelconque des revendications précédentes, **caractérisé en ce que** le panier (11), lorsque le premier dispositif d'actionnement (9) est actionné, est disposé le plus haut dans le seau (1) et entièrement au-dessus du niveau de l'eau (25) substantiellement moyen dans le seau (1).

12. Système de nettoyage selon l'une quelconque des revendications précédentes, **caractérisé en ce que** le deuxième dispositif d'actionnement (13) est formé par une deuxième pédale d'actionnement (26), et comprend un dispositif de transmission (27) pour convertir un mouvement de translation de la deuxième pédale d'actionnement (26) en mouvement rotatif du panier (11) .

13. Système de nettoyage selon l'une quelconque des revendications précédentes, **caractérisé en ce que** le seau (1) présente une hauteur intérieure (29) pour un remplissage maximal avec un liquide de nettoyage (28) qui correspond substantiellement à deux fois la hauteur du niveau de l'eau (25) substantiellement moyen dans le seau (1) et substantiellement à deux fois la hauteur (30) du panier (11).
